# EUROPÄISCHE PATENTSCHRIFT

(11) **EP 1 966 860 B1**
(45) Veröffentlichungstag und Bekanntmachung des Hinweises auf die Patenterteilung: **08.04.2009**
(21) Anmeldenummer: 07847654.6
(22) Anmeldetag: 03.12.2007
(51) Int. Cl.: H01T 4/10

(54) **GEKAPSELTE, DRUCKFEST AUSGEFÜHRTE, NICHT HERMETISCH DICHTE, ROTATIONSSYMMETRISCHE HOCHLEISTUNGSFUNKENSTRECKE**
ENCAPSULATED, PRESSURE-PROOF, NON-HERMETICALLY SEALED, ROTATIONALLY SYMMETRICAL HIGH-POWER SPARK GAP
ÉCLATEUR À HAUTE PUISSANCE À SYMÉTRIE DE ROTATION, ÉTANCHE DE MANIÈRE NON HERMÉTIQUE, ENCAPSULÉ ET RÉSISTANT À LA PRESSION

(30) Priorität: 04.01.2007 DE 102007001093; 02.04.2007 DE 102007015931
(43) Veröffentlichungstag der Anmeldung: 10.09.2008
(73) Patentinhaber: DEHN + SÖHNE GMBH + CO KG, 92318 Neumarkt/Opf (DE)
(72) Erfinder: EHRHARDT, Arnd, 92318 Neumarkt/Opf. (DE); WAFFLER, Michael, 92318 Neumarkt/Opf. (DE); HIERL, Stephan, 92318 Neumarkt/Opf. (DE)
(74) Vertreter: Meissner, Bolte & Partner
(86) Internationale Anmeldenummer: PCT/EP2007/063143
(87) Internationale Veröffentlichungsnummer: WO 2008/080724

(56) Entgegenhaltungen:
- WO-A-20/06128761

## Beschreibung

Die Erfindung betrifft eine gekapselte, druckfest ausgeführte, nicht hermetisch dichte, rotationssymmetrische Hochleistungsfunkenstrecke mit zwei beabstandet gegenüberliegenden Hauptelektroden, einem zylinderförmigen metallischen Außengehäuse, einem vom Außengehäuse umgebenen Gasoder Plasma-Abkühlraum sowie bevorzugt stirnseitig angeordneten elektrischen Anschlusskontakten für die Hauptelektroden gemäß Oberbegriff des Patentanspruchs 1 und wie aus WO 2006/128761 A bekannt.

Bei Überspannungsableitern auf der Basis von Funkenstrecken gemäß dem Stand der Technik werden diese bei Anwendungen im Niederspannungsbereich gekapselt ausgeführt, um das die Umgebung gefährdende Ausblasen von heißen oder noch ionisierten Gasen zu vermeiden.

Bei zum älteren Stand der Technik gehörenden ausblasenden Ableitern wird der größte Teil des Energieumsatzes bis ca. 90% in Form von heißem Gas an die Umgebung abgegeben. Es ist offensichtlich, dass durch das Vermeiden des Ausblasens bei modernen Funkenstrecken sowohl die thermische als auch die dynamische Belastung ansteigt. Diese steigenden Belastungen erschweren bei gekapselten Ableitern die notwendige Beherrschung hoher Impuls- und Folgeströme bei möglichst geringer Baugröße.

Zur Realisierung niedriger Schutzpegel im Bereich weniger kV werden die Ableiter mit zusätzlichen Triggereinrichtungen versehen. Eine solche Triggereinrichtung erfordert eine Isolation der zusätzlichen, im allgemeinen mit Hochspannung belasteten weiteren Elektrode. Der Mehraufwand an Bauraum und die zusätzlichen Isolationsmaterialien führen ebenfalls zu einer weiteren Einschränkung der Leistungsfähigkeit derartig realisierter Ableiter.

Gemäß der DE 100 08 764 A1 und der dort gezeigten gekapselten Funkenstrecke ist es bekannt, das Triggerpotential über die metallische Gehäuseummantelung der Funkenstrecke zuzuführen. Die dort vorgesehenen Hauptelektroden werden isoliert gegeneinander und gegenüber dem Gehäuse in die Funkenstrecke eingebracht. Aufgrund der geringen Lichtbogenlänge und der nur einfachen Aufteilung des Lichtbogens kann mit dieser Lösung des Standes der Technik jedoch nur eine geringe Folgestrombegrenzung erreicht werden.

Bei dem gekapselten Ableiter nach DE 100 18 012 A1 wird das Potential der Zündelektrode ebenfalls über den druckfesten metallischen Mantel der Funkenstrecke zugeführt. Der dortige druckfeste Mantel ist aus einem Stück gefertigt und es wird zur Herstellung auf ein einfaches Umformverfahren zurückgegriffen. Der Verzicht auf eine isolierte Durchführung des Zündpotentials führt bei dieser Variante jedoch zu einem Mehraufwand an Isolation im Inneren der Funkenstrecke, da beide Elektroden nicht nur gegeneinander, sondern auch gegenüber dem gesamten Gehäuse isoliert sein müssen. Neben dem höheren Platzbedarf wird durch die aufwendige und spannungsfeste Isolation insbesondere auch die Wärmeabgabe aus der Funkenstrecke behindert. Dies führt zu einer erhöhten thermischen Belastung der Isolationsteile, zu langen Abkühlzeiten und zu einer enormen Einschränkung des für die Funkenstrecke zur Verfügung stehenden Raums. Alle diese Nachteile begrenzen letztendlich die Leistungsfähigkeit der Funkenstrecke.

Dann, wenn zur Verbesserung bestimmter Parameter einer Funkenstrecke eine zusätzliche Abgabe von Hartgas erfolgt, entsteht ein hoher Energieumsatz, der neben der thermischen Belastung zu einer weiteren Erhöhung bzw. einer dynamischen Druckbelastung sowohl bei Impuls- als auch bei Folgeströmen führt.

In der DE 101 64 025 A1 ist eine gekapselte triggerbare Funkenstrecke gezeigt, welche nach dem Radax-Flow-Prinzip arbeitet. Bei dieser Lösung des Standes der Technik wird das vorhandene quaderförmige Gehäuse der Funkenstrecke zur Kühlung der heißen Gase verwendet. Die Zuführung zur Triggerelektrode erfolgt durch die Isolationsteile der zweiten, gegenüber dem Gehäuse isolierten Hauptelektrode. Eine derartige Variante ist aufgrund der geometrischen Ausführungsform des Gehäuses sehr aufwendig und schränkt den Platz des aktiven Lichtbogenbereichs gegenüber dem Bereich zur Abkühlung der Gase erheblich ein.

Die vorstehend kurz gewürdigten Lösungen des Standes der Technik umfassen blitzstromtragfähige Niederspannungs-Luftfunkenstrecken, welche aufgrund ihres konstruktiven Aufbaus eine an sich hohe Druckfestigkeit besitzen.

In der EP 0 305 077 A1 wird eine Funkenstrecke geringerer Leistungsfähigkeit vorgestellt, bei welcher eine Triggerelektrode durch den aus Isolationsmaterial bestehenden Außenmantel einer Funkenstrecke hindurchgeführt wird. Diese, nicht blitzstromtragfähige Funkenstrecke besitzt geringe Hauptelektrodenabstände und keine Mittel zur Erhöhung der Lichtbogenspannung. Der Leistungsumsatz und damit die einhergehende thermische und dynamische Belastung dieser Funkenstrecke des Standes der Technik ist unzureichend. Für den Einsatz in Niederspannungsnetzen ist eine derartige Funkenstrecke ungeeignet. Die dynamische Belastbarkeit des dortigen Gehäuses und der Durchführung der Triggerelektrode ist ebenfalls gering.

Aus dem Vorgenannten ist es daher Aufgabe der Erfindung, eine weiterentwickelte, gekapselte, druckfest ausgeführte, nicht hermetisch dichte, rotationssymmetrische Hochleistungsfunkenstrecke mit zwei beabstandet gegenüberliegenden Hauptelektroden, einem zylinderförmigen metallischen Außengehäuse, einem vom Außengehäuse umgebenen Gas- oder Plasma-Abkühlraum sowie bevorzugt stirnseitig angeordneten elektrischen Anschlusskontakten für die Hauptelektroden anzugeben, wobei die Funkenstrecke im Vergleich zum Bekannten eine gute und schnelle Kühlung heißer Gase bewirkt.

Die Lösung der Aufgabe der Erfindung erfolgt durch eine Funkenstrecke gemäß der Merkmalskombination nach Patentanspruch 1, wobei die Unteransprüche mindestens zweckmäßige Ausgestaltungen und Weiterbildungen darstellen.

Bei der Kapselung von Funkenstrecken nach dem Radax-Flow-Prinzip erhöht sich durch das nicht gegebene Ausblasen und den Energieabtransport die thermische Belastung aller Funkenstreckenteile. Darüber hinaus steigt auch die dynamische Beanspruchung der Funkenstrecke, da das bei dem Radax-Flow-Prinzip zusätzlich erzeugte Gas nicht frei abströmen kann.

Diese thermische Belastung führt zu schnelleren Deformationen und zum verstärkten Abbrand eingesetzter preisgünstiger passiver Isolationsteile, aber auch der aktiven gasabgebenden Stoffe.
Ebenso erhöht sich der Abbrand der Haupt- und gegebenenfalls vorhandenen Triggerelektrode. Die Abbrandpartikel, aber auch die Schmelze werden aufgrund der dynamischen Druckentwicklung innerhalb der gesamten Funkenstrecke verteilt. Dies gefährdet auch die bereits im bekannten Stand der Technik vorhandenen Druckausgleichsöffnungen, welche für den notwendigen Druckausgleich zur Umgebung der Funkenstrecke sorgen. Bei dem Verschleiß dieser Druckausgleichsöffnungen besteht die Gefahr einer dauerhaften Schädigung der Funkenstrecke bei wiederholter Belastung.

Die dynamische Belastung der Funkenstrecke durch funktionsbedingte Druckstöße führt bei hohen Belastungen zu einer kurzzeitigen oder dauerhaften Spaltbildung bei den sich in einer Stapelanordnung befindlichen Einzelteilen. Hieraus kann durch Verschmutzung oder durch Plasmabeeinflussung eine Schädigung der Isolation und damit ein Verschlechtern des Zündverhaltens der Funkenstrecke eintreten. Bei noch stärkeren Belastungen können die Teile, welche den Lichtbogenbrennraum begrenzen, zur Rissbildung neigen, wodurch die Funktion der Funkenstrecke gefährdet ist.

Es besteht daher die Notwendigkeit, eine effektive und platzsparende sowie kostengünstige Kühlung von heißen Gasen sowie einen sicheren Druckausgleich der Funkenstrecke mit der Umgebung zu schaffen.

Erfindungsgemäß besteht der Abkühlraum der gekapselten, druckfest ausgeführten, nicht hermetisch dichten, rotationssymmetrischen Hochleistungsfunkenstrecke aus einer koaxialen, becherartigen Anordnung mit dazwischen liegendem mäanderförmigen Abkühlkanal. Die Becheranordnung kann aus einem metallischen Material, welches eine hohe Wärmeleitfähigkeit besitzt, bestehen.

Eine der Hauptelektroden ist als hohlzylindrische Ausblaselektrode ausgebildet, die seitliche Öffnungen aufweist. Diese seitlichen Öffnungen reichen in den seitlichen Abkühlraum hinein.

Der vorerwähnte Abkühlkanal besitzt mehrere, voneinander unabhängige Entlüftungsöffnungen oder steht mit derartigen Öffnungen in Verbindung.

Dem Grundgedanken der Erfindung folgend ist eine erste Entlüftungsöffnung mittelbar oder unmittelbar mit dem Boden des Lichtbogenkanals in Verbindung stehend. Diese erste Entlüftungsöffnung wird von einem Gewindegang und einer Bohrung einer der Anschlusskontakte gebildet.

Die weiteren Entlüftungsöffnungen befinden sich in Bereichen, bei denen durch Umlenkung und wärmeaustauschenden Kontakt mit der becherartigen Anordnung bereits die Gase einer Abkühlung unterworfen sind.

Weiterhin ist erfindungsgemäß die Summe der Querschnittsflächen der seitlichen Öffnungen der Ausblaselektrode größer als die Querschnittsfläche des Lichtbogenbrennraums, so dass in einfacher Weise eine wirksame Reduktion des Elektrodenabbrands gegeben ist.

Zur Erhöhung der Druckfestigkeit der Gesamtanordnung ist bei einer Ausgestaltung der Erfindung ein den Lichtbogenbrennraum umgebendes Stützelement in Form eines Stützringes, eines Stützbandes, eines Stützgewebes und/oder eines Stützeinsatzes vorgesehen.

Zur Erhöhung der Druckfestigkeit besteht auch die Möglichkeit, mindestens Teile des offenen Endes der becherartigen Anordnung mit der Ausblaselektrode in form- oder kraftschlüssige Verbindung zu bringen.

Bei einer ergänzenden Ausführungsform besteht der Stützring aus einem elektrisch leitfähigen Material und es ist eine Verbindung mit der becherartigen Anordnung vorgesehen, wobei zwischen dem Stützring und dem Lichtbogenbrennraum ein diesen Raum begrenzender Einsatz aus einem gasabgebenden Material, z.B. POM befindlich ist.

Die Erfindung soll nachstehend anhand von Ausführungsbeispielen sowie unter Zuhilfenahme von Figuren näher erläutert werden.

### Hierbei zeigen:

- Fig. 1: eine Ausführungsform einer effizienten Kühlung für eine druckfest ausgeführte, nicht hermetisch dichte rotationssymmetrische Hochleistungsfunkenstrecke mit koaxialer becherartiger Anordnung und dazwischen liegendem mäanderförmigen Abkühlkanal;
- Fig. 1a: eine Detaildarstellung der Anordnung nach Fig. 1;
- Fig. 2: eine Ausführungsform analog derjenigen nach Fig. 1, jedoch mit zusätzlichem Stützring zur Erhöhung der Druckfestigkeit der Gesamtanordnung;
- Fig. 3: eine Ausführungsform ähnlich derjenigen nach Fig. 2, jedoch mit zusätzlicher Verschraubung zwischen der becherartigen Anordnung und der Ausblaselektrode zur Stabilisierung und Erhöhung der Druckfestigkeit der Gesamtanordnung und
- Fig. 4: eine weitere Ausführungsform mit leitfähigem Stützring, der mit der becherartigen Anordnung, die den Abkühlraum begrenzt, in Verbindung steht.

Die beispielhaft in den Figuren gezeigte Funkenstrecke umfasst ein zylinderförmiges metallisches Außengehäuse 1 und zwei Hauptelektroden 2; 3. Außerdem ist fakultativ die Möglichkeit einer Triggerung, z.B. durch ein isoliert eingeführtes leitfähiges Band 8, das zu einer Triggerelektrode reicht, vorgesehen.

Die Triggerelektrode besitzt ein inneres Ende, das bis zum Lichtbogenbrennraum 7 führt.

Die isolierte Einfügung des Triggerpotentials, wie in der Darstellung nach Fig. 1 offenbart, schafft zusätzlichen Freiraum im unteren Bereich der Funkenstreckenanordnung.

Dieser Freiraum wird mit vorwiegend rohrförmigen ineinander gestaffelten Metallteilen 21 gefüllt, die eine koaxiale, becherartige Anordnung darstellen.

Ringförmige Spalte 22 zwischen den Metallteilen 21 sind durch umlaufende Schlitze 23 oder Bohrungen 24 oder dergleichen Ausnehmungen so miteinander verbunden, dass ein mäanderförmiges koaxiales platzsparendes Kühlsystem mit mehrfacher Gasumlenkung 25 entsteht.

Die metallische zylinderförmige Gehäusewand (das Außengehäuse 1) kann als Abschluss in dieses Kühlsystem eingebunden werden.

Die Abmessungen und die Lage des Kühlsystems führen durch ihre koaxiale Anordnung zu keiner unerwünschten Erhöhung des Platzbedarfs gegenüber bekannter ausblasender Funkenstrecken bei gleicher Leistungsfähigkeit.

Das erfindungsgemäße Kühlsystem beinhaltet mehrere vollkommen unabhängige Druckausgleichsöffnungen 26, die mit zunehmender Entfernung bzw. Aufenthaltsdauer des Gases einen größeren Querschnitt besitzen.

Die erste bzw. innerste rohrförmige Wand 27 der becherartigen Anordnung dient neben dem Boden der Hauptelektrode 28 mit Gasdurchführung wie üblich der Brechung des Plasmastrahls. Dadurch wird das heiße Gas in der ersten, inneren zylinderförmigen Kammer 17 gleichmäßig verteilt. Die Wand dieser Kammer wird hierbei infolge des Plasmastrahls stark beansprucht, daher sollte das Material über eine hohe Abbrandfestigkeit oder über eine erhöhte Dicke verfügen. Neben metallischen Materialien können auch keramische Materialien, Verbundmaterialien oder Polymere mit hoher dynamischer Festigkeit eingesetzt werden. Metalle sind aufgrund der hohen Wärmeaufnahmekapazität besonders dann geeignet, wenn bereits in der ersten Kammer 17 eine starke Abkühlung der heißen Gase erzielt werden soll.

Die Verbindung der ersten zylinderförmigen Kammer 17 zum ersten Ringspalt erfolgt bevorzugt am oberen Ende der ersten Kammer 17 über einen Spalt bzw. dort vorgesehene einzelne Öffnungen.

Mit dieser Maßnahme wird die Strömungsrichtung des Gases in der ersten Kammer gegenüber der Strömungsrichtung im Lichtbogenkanal umgelenkt und dadurch die vollständige Oberfläche der zylindrischen Kammer zur Kühlung ausgenutzt.

Außerdem wird hierdurch die Strömung diffuser und vorhandene Abbrandpartikel lagern sich bereits in der ersten Kammer 17 ab.

Nach dem Verlassen der inneren, stark belasteten ersten Kammer 17 gelangt das heiße Gas in den Ringspalt zwischen der äußeren Wand der inneren Kammer und dem zweiten ringförmigen Metalleinsatz. Durch die Führung des Gases im engen Spalt erfolgt eine weitere, intensive Abkühlung. Der Spalt ist so bemessen, dass ein Verschluss durch Abbrandpartikel und Ruße nicht möglich ist.

An den zweiten Ring brauchen hinsichtlich der Abbrandfestigkeit und der mechanischen Festigkeit nur noch geringere Anforderungen gestellt werden. Weiterhin können der erste und der zweite Ring auch durch ein geeignetes Gewinde verbunden sein. Am Ende des Ringspalts wird das Gas durch eine geeignete Verbindung in den nächsten Ringspalt geführt, in welchem eine nochmalige Umlenkung erfolgen kann. Als letzter Ringspalt kann der Hohlraum zwischen dem letzten Ringeinsatz und dem metallischen Außenmantel (Außengehäuse) der Funkenstrecke genutzt werden.

Die Positionierung der unabhängigen Druckausgleichsöffnungen erfolgt derart, dass ein Zusetzen dieser Öffnungen selbst bei starkem Abbrand innerhalb der Funkenstrecke vermieden werden kann.

Die Druckausgleichsöffnungen 26 werden entsprechend der Bereiche mit den Gasumlenkungen gestaffelt von innen nach außen angebracht, wobei der Querschnitt dieser Öffnungen von innen nach außen bevorzugt ansteigt.

Erfindungsgemäß ist bei einer ersten Ausführungsform eine erste Öffnung unmittelbar am Boden des Lichtbogenkanals 7 im Bereich der Plasmaumlenkung geschaffen. Bei einer zweiten Variante ist keine Bohrung am Boden vorhanden, wobei jedoch eine Verbindung gemäß dem inneren Kanal 26 nach Fig. 1 besteht.

Diese erste Öffnung wird bevorzugt von einer Bohrung mit dem Gewindegang des Elektrodenanschlusses, welcher auch erweitert sein kann, gebildet.

Die zweite Entlüftung erfolgt aus der ersten Kammer 17 über eine spiral- bzw. nutförmige Zuführung in den gleichen Kanal des Elektrodenanschlusses oder aber in einen separaten, spaltförmigen Kanal zwischen Elektrodenanschluss und der Verlängerung der Prallwand der ersten Kammer 17.

Die erwähnten Varianten für den Druckausgleich können aufgrund ihrer Platzierung in dem Bereich der höchsten Funkenstreckenbelastung nur mit minimalem Querschnitt und nur mit zusätzlicher Abkühlung, z.B. durch lange Spiralen 29 bzw. Gewinde 30 zur Vermeidung des Ausblasens ausgeführt werden. In diesen Belastungsbereichen entstehen jedoch trotz hochwertiger Materialien Abbrandprodukte, wodurch insbesondere bei hohen Belastungen die Entlüftungsöffnungen der Gefahr eines unerwünschten Verschlusses unterliegen.

Es sind daher erfindungsgemäß weitere Entlüftungsöffnungen in Bereichen vorgesehen, wo bereits eine deutliche Abkühlung des Gases erfolgt ist und in welchen die Wahrscheinlichkeit der Ablagerung von Abbrandprodukten geringer ist. Eine erste Möglichkeit hierfür besteht nach der ersten Durchführung des Gases durch den Ringspalt zwischen der inneren Kammer und dem ersten Kühlring. Die Druckausgleichsöffnung kann dabei über Nuten, aber auch Spiralen auf einen von den anderen Druckausgleichsöffnungen unabhängigen Weg nach außen geführt werden. Eine zusätzliche und unabhängige Druckausgleichsöffnung bietet sich als Öffnung zwischen dem metallischen Gehäuse der Funkenstrecke und dem äußeren metallischen Ring zur Gasabkühlung an.

Die Ausführung diskreter Druckausgleichsöffnungen bzw. Öffnungen zwischen den einzelnen Kühlwänden kann auch durch poröse oder gasdurchlässige Strukturen oder entsprechende Einsätze realisiert werden.

Die sich ergebende hohe Effizienz der vorgestellten Lösung zur Abkühlung der heißen Gase zeigt sich darin, dass das Volumen der Wände zur Umlenkung und Abkühlung der Gase in etwa gleich oder höher als das Gasvolumen im Abkühlraum 17 wählbar ist. Ebenso unterscheidet sich das Gasvolumen im Abkühlraum nicht nennenswert vom Gasvolumen des Lichtbogenbrennraums 7.

Neben der hohen Effizienz zur Entspannung und Abkühlung der Gase bietet die Gestaltung des vorgestellten Kühlsystems durch hintereinander gestaffelte, mäanderförmig verbundene ringförmige Prallwände weitere Vorteile.

Bei bekannten Funkenstrecken nach dem Radax-Flow-Prinzip wird durch die geringe Querschnittsgestaltung der quer liegenden Öffnungen der Hauptelektrode mit dem Kanal zur Gasdurchführung ein Rückstau des Gases im Lichtbogenbereich bewirkt. Bei hohen Impulsströmen wird durch diesen Effekt eine so genannte Düsenverstopfung erreicht, wodurch der Energieumsatz der Funkenstrecke reduzierbar ist.

Diese vorgenannte Lösung besitzt bei hohen Impulsströmen und bei einer gekapselten Ausführungsform zwei wesentliche Nachteile. Der Rückstau des Gases vor der Düse bewirkt Druckreflexionen, welche unmittelbar in den Lichtbogenbrennraum einlaufen und durch übermäßige Druckanhebungen eine Lageveränderung der gestapelten Einzelteile mit möglicher Schädigung dieser Teile nach sich ziehen. Die Einengung des in diesem Bereich sehr heißen Plasmas führt an der unteren Hauptelektrode bereits bei noch mäßigen Folgestrombelastungen bzw. Impulsbelastungen zu starkem Abbrand. Dieser wird im heißen Plasmastrahl mitgeführt und gefährdet die Druckausgleichsöffnungen. Durch die lange Aufheizzeit im Plasmastrahl bleibt das Material verhältnismäßig lange schmelzflüssig und reaktiv. Dies erhöht weiterhin die Gefahr des schnellen Verschließens der Ausgleichsöffnungen und gefährdet durch die hohe Energiedichte auch die thermisch weniger stabilen Isolationsteile der Funkenstrecke. Durch die Druckreflexionen im Durchströmkanal der Hauptelektrode können derartige heiße Teile bis in den Zündbereich der Funkenstrecke gelangen.

Durch eine erfindungsgemäße Öffnung 31 des Durchströmkanals in der Hauptelektrode, welche größer als der Querschnitt 32 im Lichtbogenbrennraum ist, kann der Abbrand der Elektrode drastisch reduziert werden. Zur Erzielung des gewünschten Rückstaus bei hohen Impulsströmen kann der Abstand und können die Materialeigenschaften des ersten Abkühlrings der Kühlkammer 27 und die Dimensionierung der Durchlassöffnung des Gases in den weiteren Kühlringen 23 genutzt werden. Durch Reduzierung des Abstands zum Kühlring bzw. durch Absenkung der Wärmekapazität des Materials kann ein der vorerwähnten "Düsenverstopfung" gleichwertige Effekt auch bei bereits kleineren Impulsströmen je nach Bedarf erzielt werden.

Der Abbrand des bereits geteilten und mit zunehmender Entfernung diffusen Plasmastrahls auf der Oberfläche des Ringes ist eher gleichmäßig und zudem bilden sich zusammenhängende Schmelzfronten, welche das Ablösen von einzelnen Schmelzpartikeln erschweren.
Durch die Verlagerung der Abbranderscheinungen aus der Elektrode in den Abkühlbereich hinein sinkt die Gefahr der Schädigung von Isolationsteilen durch mitgerissene Schmelze, und zwar selbst bei Druckreflexionen infolge hoher Impulsbelastungen. Hierdurch reduziert sich auch die Gefahr einer Verstopfung der Druckausgleichsöffnungen, z.B. durch lose Schmelzteilchen.

Bekanntermaßen sind alle Teile in der Lichtbogenbrennkammer einer Funkenstrecke besonders druckempfindlich. Hier müssen insbesondere die aus gasabgebenden Materialien ausgeführten Strecken 19; 20 zwischen den Hauptelektroden 2 und 3 und der gegebenenfalls vorhandenen Triggerelektrode betrachtet werden. Als bevorzugt kostengünstiges Material wird hier POM eingesetzt. Die Festigkeit von POM ist begrenzt und kann durch den Zusatz von Fasermaterialien nicht maßgeblich erhöht werden.

Erfindungsgemäß wird daher vorgeschlagen, die dynamische Druckfestigkeit der vorerwähnten Materialien durch mindestens einen äußeren Stützring 33 gemäß Fig. 2 oder 3 zu erhöhen. Fig. 2 zeigt die Ausführung von einer Funkenstrecke mit einem Stützring 33, der aus einem elektrisch leitenden oder nichtleitenden Material besteht und zum aktiven Teil auf Passung gearbeitet ist. Alternativ zu einem Stützring ist auch die Umspannung oder Umwicklung mit Fäden oder Geweben möglich. Selbstverständlich können die vorerwähnten Stützelemente oder Stützteile auch bei dem Fertigungsprozess in den äußeren, im allgemeinen nicht aktiven Teil des gasabgebenden Materials integriert werden.

Durch den Stützring 33 wird nicht nur das sich im Lichtbogenkanal 7 befindliche Teil 34 stabilisiert, sondern es wird auch eine Verteilung der Druckkräfte auf den gesamten Umfang des Teiles und auch auf die hinter dem Ring liegenden weiteren Teile, z.B. Isolationsteile 35 bewirkt. Hierdurch werden selbst bei unsymmetrischer Druckverteilung auf die Teile, welche den Lichtbogenbrennraum 7 begrenzen, außerhalb des Lichtbogenbrennraums liegende Teile einer gleichmäßigen Druckbelastung ausgesetzt. Somit wird durch die vorstehende technische Lösung nicht nur die Druckfestigkeit der den Lichtbogenkanal 7 begrenzenden empfindlichen Teile erhöht, sondern es werden auch die radial entfernteren Teile vor einer kritischen asymmetrischen Druckverteilung geschützt. Dies ist insbesondere für die Aufrechterhaltung der spannungsfesten Isolation sowie des Triggerpotentials 6, 8 als auch die isoliert eingeführte Hauptelektrode 3 notwendig.

Bei hohen Impulsströmen steigt der Druck im Brennkanal in Bereiche, bei denen insbesondere bei der bevorzugten konstruktiven Variante von gestapelten und verpressten Einzelteilen der Funkenstrecke diese sich bei Druckreflexionen voneinander lösen können. Dies steht jedoch eine große Gefahr für die Isolationsstrecken 36 und 37 sowie die Triggerelektrode 6 (Fig. 2) dar. Einerseits ist eine Schädigung durch eindringendes Plasma und andererseits durch Abbrandpartikel sowie Ruß zu erwarten.

Zur Vermeidung dieser negativen Erscheinungen können mehrere Gegenmaßnahmen getroffen werden.
Bei der Beibehaltung einer Stapellösung aus Einzelteilen sind diese so zu gestalten, dass bei einem Abheben der Teile um ca. 1 mm keine durchgängigen Freiräume zwischen diesen Teilen mit verschiedenen Potentialen entstehen können. Ebenso ist ein durchgängiger Spalt bis zum äußeren Mantel der Funkenstrecke zu vermeiden. Dies kann z.B. durch Abwinklungen, Wölbungen und Verhakungen der Einzelteile des Lichtbogenkanals 36, 6, 37, 34, 2, 3, wie in der Fig. 2 dargestellt, erfolgen. Dies ist ebenso mit dem Isolationsteil 35 und dem Isolationsring 38 möglich. Der Isolationsring 38 dient der thermischen und mechanischen Entkopplung des aktiven Teils 34 von der Hauptelektrode 2 und dem Abkühlraum 17.

Bei einer weiteren Gestaltungsvariante ist auch eine Verrastung der Einzelteile möglich. Eine vorteilhafte Lösung ist auch das Umspritzen bzw. Umgießen von Teilen mit Isolierstoff, welche das gegebenenfalls notwendige Triggerpotential führen. Dies kann nachträglich oder unmittelbar bei der Herstellung vorgenommen werden. Von Vorteil ist auch das gemeinsame Spritzen der verschiedenen Polymere zu einem Verbundteil, wodurch eine Abhebung von Einzelteilen ausgeschlossen werden kann.

Fig. 3 zeigt eine Anordnung, bei welcher als weitere Maßnahme zur Druckentlastung bzw. zum Vergleichmäßigen des Druckes eine Verschraubung des äußersten Kühlrings 39 mit der unteren Hauptelektrode 2 oder anderen geeigneten Teilen genutzt wird.

Durch diese Maßnahme wird der Druck, welcher sich in der Zwischenkammer (Abkühlraum 17) aufbaut, gleichmäßig auf die gasabgebenden Teile und die Teile des Triggerbereichs verteilt. Ebenso wird bei starken Belastungen und einer eventuellen Spaltbildung zwischen den Teilen eine sekundäre Gasströmung zwischen der Lichtbogenbrennkammer und dem Abkühlraum unterbunden.

Neben der hohen Druckbelastung stellt auch die umgesetzte Energie in der Funkenstrecke eine thermische Belastung der Isolationsteile und der gasabgebenden Teile, insbesondere vom niedrigschmelzenden POM dar.
Speziell die Teile, die den Lichtbogenbrennraum 7 begrenzen, werden stark aufgeheizt und müssen nach Belastung rasch abgekühlt werden, um sowohl eine weitere Gasabgabe als auch eine dauerhafte Verformung zu vermeiden. Eine thermische und mechanische Entkopplung der Teile, welche den Brennkanal (Lichtbogenbrennraum) seitlich begrenzen, von der sich stark erhitzenden Elektrode mit Gasdurchführung durch temperaturstabile Isolationsmaterialien, z.B. Hochtemperaturpolymere bzw. Keramiken, kann mit Hilfe eines Isolationsrings 38 erreicht werden.

Ein weiteres Problem insbesondere bei hohen Impulsbelastungen und somit hohen Strom- und Spannungssteilheiten ist die Einhaltung eines niedrigen Schutzpegels und eines niedrigen Zündverzugs der Funkenstrecke.

Eine wesentliche Größe, welche die Zeit für den Überschlag der Strecke zwischen den Hauptelektroden 2, 3 bestimmt, ist die Länge dieser Strecke. Diese kann jedoch nicht unabhängig von dem verwendeten Material des Brennkanals, der Impulsstromtragfähigkeit und der Strombegrenzung gewählt werden. Um die Spannung über der Funkenstrecke zu begrenzen, kann daher nur die benötigte Zeitdauer für den Überschlag reduziert werden bzw. es muss die Spannung während dieser Zeitdauer durch andere Möglichkeiten begrenzt werden.

Zur Verkürzung der benötigten Zeitdauer können die geometrische Gestaltung bzw. die Strömungsverhältnisse der Funkenstrecke verändert oder auch die zur Verfügung stehende Zündenergie erhöht werden. Ebenso kann die Spannung bis zur Zündung durch externe Parallelelemente, z.B. Varistoren, begrenzt werden. Diese Elemente können sowohl Bestandteil der Triggerschaltung als auch separat parallel zur Funkenstrecke angeordnet sein.

Erfindungsgemäß kann sowohl die thermische Entlastung der Teile des Brennraums als auch die Spannungsbelastung bis zum Überschlag des Lichtbogens zwischen den beiden Hauptelektroden durch eine vorteilhafte Gestaltungsvariante des Stützrings 33 und der POM-Teile des Brennkanals realisiert werden. Hierzu wird gemäß der Darstellung nach Fig. 4 der Stützring 33 elektrisch leitend ausgeführt und mit einem oder mehreren Kühlringen 33 des Abkühlraums 17 oder der unteren Hauptelektrode 2 verbunden. Diese Verbindung mit der unteren Hauptelektrode ist besonders effektiv, wenn die Hauptelektrode über eine ausreichende Masse bzw. eine gute Kühlung verfügt.

Durch die vorstehend erläuterte Maßnahme werden die den Lichtbogenbrennraum begrenzenden gasabgebenden Teile direkter und intensiver gekühlt, als dies durch einen nicht verbundenen Stützring 33 und einen Isolationsring 38 (siehe Fig. 3) möglich ist. Diese Kühlung ist so intensiv, dass teilweise auf die bekannte thermische Entkopplung (Bauteil 38 gemäß Fig. 3) verzichtet werden kann.

Durch die elektrische Kontaktierung der gasabgebenden Teile je nach Ausführungsform der gasabgebenden Stoffe (isolierendes bzw. elektrisch leitendes Material) kann die elektrische Feld- bzw. die Stromverteilung im gasabgebenden Stoff 34 gesteuert werden. Somit ist sowohl eine Verkürzung der Zündverzugszeit als auch eine Reduzierung des Spannungsabfalls bis zur Zündung der Hauptfunkenstrecke möglich. Der Stromfluss durch ein elektrisch leitendes gasabgebendes Material kann mittels dieser Lösungsansätze unabhängig von der jeweiligen Polymermischung in einem weiten Bereich gesteuert werden. Der Stromfluss steigt mit abnehmender Ringstärke des gasabgebenden Stoffes 34 und mit zunehmender Höhe des elektrisch leitenden Stützrings 33. Dies senkt erheblich die Spannung bis zum Überschlag zwischen den Hauptelektroden. Bei dieser vorteilhaften Gestaltungsvariante ist zu beachten, dass insbesondere bei starker Überlappung zwischen dem gasabgebenden Teil und dem Stützring Maßnahmen zu treffen sind, welche einen Überschlag zwischen der oberen Hauptelektrode 3 und dem Stützring 33 verhindern.

## Patentansprüche

1. Gekapselte, druckfest ausgeführte, nicht hermetisch dichte, rotationssymmetrische Hochleistungsfunkenstrecke mit zwei beabstandet gegenüberliegenden Hauptelektroden, einem zylinderförmigen metallischen Außengehäuse, einem vom Außengehäuse umgebenen Gas- oder Plasma-Abkühlraum sowie bevorzugt stirnseitig angeordneten elektrischen Anschlusskontakten für die Hauptelektroden, wobei der Abkühlraum (17) aus einer koaxialen becherartigen Anordnung (21) mit dazwischen liegendem mäanderförmigen Abkühlkanal besteht, eine der Hauptelektroden als hohlzylindrische Ausblaselektrode (3) ausgebildet ist, deren seitliche Öffnungen (31) in den Abkühlraum (17) hineinreichen, sowie der Abkühlkanal (17) mehrere, voneinander unabhängige Entlüftungsöffnungen (26; 30) aufweist oder mit derartigen Öffnungen in Verbindung steht,
**dadurch gekennzeichnet, dass**
eine erste Entlüftungsöffnung (26; 30) unmittelbar mit dem Lichtbogenkanal (32) in Verbindung steht, welche von einem Gewindegang oder einer Bohrung einer der Anschlusskontakte gebildet ist, und die weiteren Entlüftungsöffnungen (26) in Bereichen durch Umlenkung und wärmeaustauschenden Kontakt mit der becherartigen Anordnung (21) bereits abgekühlter Gase befindlich sind.

2. Funkenstrecke nach Anspruch 1,
**dadurch gekennzeichnet, dass**
zur Erhöhung der Druckfestigkeit der Gesamtanordnung ein den Lichtbogenbrennraum (7) umgebendes Stützelement in Form eines Stützringes, eines Stützbandes, eines Stützgewebes und/oder einen Stützeinsatzes vorgesehen ist.

3. Funkenstrecke nach Anspruch 1 oder 2,
**dadurch gekennzeichnet, dass**
zur Erhöhung der Druckfestigkeit der Gesamtanordnung mindestens Teile des offenen Endes der becherartigen Anordnung (21) mit der Ausblaselektrode in form- oder kraftschlüssiger Verbindung stehen.

4. Funkenstrecke nach Anspruch 2,
**dadurch gekennzeichnet, dass**
der Stützring (33) aus einem elektrisch leitfähigen Material besteht und mit der becherartigen Anordnung (21) in Verbindung steht, wobei zwischen dem Stützring (33) und dem Lichtbogenbrennraum (7) ein diesen Raum begrenzender Einsatz (34) aus einem gasabgebenden Material befindlich ist.

5. Funkenstrecke nach einem der vorangegangenen Ansprüche,
**dadurch gekennzeichnet, dass**
die addierte Querschnittsfläche der seitlichen Öffnungen (31) der Ausblaselektrode größer als die Querschnittsfläche (32) des Lichtbogenbrennraums (7) ist, um den Elektrodenabbrand zu reduzieren.

## Claims

1. Encapsulated, pressure-proof, non-hermetically sealed, rotationally symmetrical heavy-duty spark gap, comprising two main electrodes positioned opposite one another at a distance, a cylindrical metallic outer housing, a gas or plasma cooling-down chamber surrounded by the outer housing and electrical connection contacts for the main electrodes, which are preferably arranged on the front face, wherein the cooling-down chamber (17) consists of a coaxial cup-shaped arrangement (21) with an interposed meandering cooling channel, wherein one of the main electrodes is configured as a hollow-cylindrical expulsion electrode (3) the lateral openings (31) of which extend into the cooling-down chamber (17), and wherein the cooling channel (17) comprises a plurality of independent vent openings (26; 30) or communicates with such openings,
**characterized in that**
a first vent opening (26; 30) communicates directly with the arc channel (32), said vent opening being formed by a thread or a bore of one of the connection contacts, and that the other vent openings (26) are located in zones where gases have already been cooled by deflection and heat-exchanging contact with the cup-shaped arrangement (21).

2. Spark gap according to claim 1,
**characterized in that**
a support element in the form of a support ring, a support tape, a support fabric and/or a support insert surrounding the arc combustion space (7) is provided to increase the pressure resistance of the overall arrangement.

3. Spark gap according to claim 1 or 2,
**characterized in that**
at least parts of the open end of the cup-shaped arrangement (21) are connected to the expulsion electrode in a positive or non-positive manner to increase the pressure-resistance of the entire arrangement (21).

4. Spark gap according to claim 2,
**characterized in that**
the support ring (33) is made of an electrically conductive material and is connected to the cup-shaped arrangement (21), wherein between the support ring (33) and the arc combustion space (7) an insert (34) limiting this space and made of a gas-releasing material is located.

5. Spark gap according to one of the preceding claims,
**characterized in that**
the added cross-sectional area of the lateral openings (31) of the expulsion electrode is larger than the cross-sectional area (32) of the arc combustion space (7) so as to reduce the electrode consumption.

## Revendications

1. Éclateur à haute puissance à symétrie de révolution, encapsulé et résistant à la pression, qui n'est pas hermétiquement étanche, comprenant deux électrodes principales opposées écartées, un boîtier extérieur métallique en forme de cylindre, une chambre de refroidissement à gaz ou à plasma entourée par le boîtier extérieur, ainsi que des contacts de raccordement électriques agencés de préférence du côté frontal pour les électrodes principales, dans lequel la chambre de refroidissement (17) est formée par un agencement coaxial (21) semblable à un godet avec un canal de refroidissement en forme de méandres disposé entre celui-ci, l'une des électrodes principales est réalisée sous la forme d'électrode de soufflage cylindrique creuse (3), dont les ouvertures latérales (31) pénètrent dans la chambre de refroidissement (17), et le canal de refroidissement (17) comprend plusieurs ouvertures de mise à l'air (26 ; 30) indépendantes les unes des autres ou communique avec de telles ouvertures,
**caractérisé en ce que**
une première ouverture de mise à l'air (26 ; 30) communique directement avec le canal pour l'arc électrique (32), cette ouverture étant formée par un pas de vis ou par un perçage de l'un des contacts de raccordement, et les autres ouvertures de mise à l'air (26) se trouvent dans des zones où les gaz sont déjà refroidis par déviation et contact avec échange de chaleur avec l'agencement en forme de godet (21).

2. Éclateur selon la revendication 1,
**caractérisé en ce que**, pour augmenter la résistance à la pression de l'agencement d'ensemble, il est prévu un élément de soutien, qui entoure la chambre (7) pour l'arc électrique, sous la forme d'une bague de soutien, d'une bande de soutien, d'un tissu de soutien et/ou d'un insert de soutien.

3. Éclateur selon la revendication 1 ou 2,
**caractérisé en ce que**, pour augmenter la résistance à la pression de l'agencement d'ensemble, au moins des parties de l'extrémité ouverte de l'agencement en forme de godet (21) sont en liaison par coopération de formes ou par coopération de forces avec l'électrode de soufflage.

4. Éclateur selon la revendication 2,
**caractérisé en ce que** la bague de soutien est en un matériau électriquement conducteur et est en liaison avec l'agencement en forme de godet (21), dans lequel un insert (34) en un matériau fournissant des gaz, qui délimite la chambre pour l'arc électrique (7), se trouve entre la bague de soutien (33) et la chambre pour la électrique (7).

5. Éclateur selon l'une des revendications précédentes,
**caractérisé en ce que** la somme des surfaces de section transversale des ouvertures latérales (31) de l'électrode de soufflage est supérieure à la surface de section transversale (32) de la chambre pour l'arc électrique (7), afin de réduire l'érosion des électrodes.
